# EUROPÄISCHE PATENTANMELDUNG

(11) **EP 1 050 472 A2**
(43) Veröffentlichungstag der Anmeldung: **08.11.2000**
(21) Anmeldenummer: 00107729.6
(22) Anmeldetag: 11.04.2000
(51) Int. Cl.: B65B 61/20

(54) **Verpackungsmaschine**

(30) Priorität: 03.05.1999 DE 19920255
(71) Anmelder: IWK Verpackungstechnik GmbH, 76297 Stutensee-Blankenloch (DE)
(72) Erfinder: Witte, Dirk, 76297 Stutensee (DE); Dreizler, Walter, 76872 Minfeld (DE)
(74) Vertreter: Lasch, Hartmut Dipl.-Ing.

(57) **Zusammenfassung**

Eine Verpackungsmaschine umfaßt eine umlaufende Prospekt-Fördervorrichtung, die eine Vielzahl von Haltern zur Aufnahme jeweils eines Prospektes aufweist und mit der der Prospekt vor einem Produktbecher einer Produktkette positionierbar, ist und eine Zuführvorrichtung, mit der der Prospekt in einem Übergabebereich in den Halter der Prospekt-Fördervorrichtung einschiebbar ist. Im Übergabebereich ist ein Anschlag zur Ausrichtung des Prospektes angeordnet, wobei vorgesehen ist, daß der Anschlag an einem endlos umlaufenden Anschlagriemen ausgebildet ist, der im Übergabebereich im Abstand und parallel zu der Prospekt-Fördervorrichtung verläuft. Vorzugsweise trägt der Anschlagriemen eine Vielzahl von Anschlägen in vorbestimmtem Abstand und ist synchron zu der Prospekt-Fördervorrichtung angetrieben.

## Beschreibung

Die Erfindung betrifft eine Verpackungsmaschine mit einer umlaufenden Prospekt-Fördervorrichtung, die eine Vielzahl von Haltern zur Aufnahme jeweils eines Prospektes aufweist und mit der der Prospekt vor einem Produktbecher einer Produktkette positonierbar ist, und mit einer Zuführvorrichtung, mit der der Prospekt in einem Übergabebereich in den Halter der Prospekt-Fördervorrichtung einschiebbar ist, wobei im Übergabebereich ein Anschlag zur Ausrichtung des Prospektes angeordnet ist.

In einer Verpackungsmaschine sind üblicherweise eine umlaufende Fördervorrichtung für eine Verpackung, beispielsweise eine sogenannte Faltschachtelkette, und eine umlaufende Fördervorrichtung für die Produkte, beispielsweise eine sogenannte Produktkette mit einer Vielzahl von Produktbechern zur Aufnahme jeweils eines Produktes vorgesehen. Die Faltschachtelkette und die Produktkette sind derart in ihren Bewegungen synchronisiert, daß das Produkt quer zur Bewegungsrichtung der Ketten in die Faltschachtel seitlich eingeschoben werden kann.

Bei bestimmten Produkten, beispielsweise Medikamenten, ist es notwendig, zusätzlich auch einen Prospekt bzw. Beipackzettel in die Verpackung einzubringen. Es ist deshalb eine umlaufende Prospekt-Fördervorrichtung vorgesehen, die mehrere zangenartige Halter trägt, die jeweils einen Prospekt aufnehmen und durch Klemmung halten können. Ein in die Verpackung einzuschiebender Prospekt wird in der Prospekt-Fördervorrichtung zwischen das Produkt und die Faltschachtel bewegt und durch die seitliche Einschubbewegung des Produktes von diesem mitgenommen und in die Faltschachtel eingeführt. Sobald das Produkt mit dem Prospekt in Anlage kommt, wird der zangenartige Halter geöffnet und der Prospekt freigegeben.

Die Zuführung des Prospektes zu der Prospekt-Fördervorrichtung erfolgt über eine Zuführvorrichtung in Form von zwei aufeinanderlaufenden Transportbändern, wie es in der DE 31 18 209 C2 gezeigt ist.

Von einem Prospektstapel wird ein einzelner Prospekt abgezogen, dann in der Regel in einem Falzapparat gefaltet und zwischen den beiden Transportbändern in einen Übergabebereich nahe der Prospekt-Fördervorrichtung gebracht, wobei der Prospekt in der Zuführvorrichtung in dem Übergabebereich gleichgerichtet zu der Prospekt-Fördervorrichtung bewegt wird. Im Übergabebereich sind die zangenartigen Halter der Prospekt-Fördervorrichtung geöffnet. Da der Prospekt in der Zuführvorrichtung mit einer größeren Geschwindigkeit als die zangenartigen Halter der Prospekt-Fördervorrichtung bewegt wird, kann der Prospekt im Übergabebereich in den zangenartigen Halter eingeführt werden, der daraufhin schließt und aufgrund des Auseinanderlaufens der beiden Transportbänder und somit der Freigabe des Prospektes diesen weiterbefördern kann.

Im Übergabebereich ist im Abstand zu der Position des den Prospekt ergreifenden zangenartigen Halters ein Anschlag vorgesehen, gegen den der Prospekt anläuft und der dafür sorgen soll, daß der in der Regel von dem Halter außermittig ergriffene Prospekt eine korrekte Ausrichtung in Transportrichtung der Prospekt-Fördervorrichtung besitzt. Dazu ist es erforderlich, daß der Anschlag in seiner Positionierung exakt auf die Öffnungs- und Schließbewegung der zangenartigen Halter abgestimmt ist. Nachdem der Prospekt auf den Halter aufgelaufen ist, wird dieser bei der weiteren Bewegung des Prospektes in der Prospekt-Fördervorrichtung verschoben, bis der Prospekt passieren kann und der Anschlag in seine Ausgangslage zurückkehrt, in der der nächste Prospekt auf ihn aufläuft. Dieser Bewegungsablauf des Anschlags benötigt relativ viel Zeit und begrenzt die Taktfrequenz und somit die Arbeitsleistung der Verpackungsmaschine stark.

Der Erfindung liegt die Aufgabe zugrunde, eine Zuführvorrichtung in einer Verpackungsmaschine der genannten Art zu schaffen, die eine sichere Führung des Prospektes in den Übergabebereich gewährleistet und eine hohe Arbeitsleistung der Verpackungsmaschine ermöglicht.

Diese Aufgabe wird erfindungsgemäß bei einer Verpackungsmaschine der genannten Art dadurch gelöst, daß der Anschlag an einem endlos umlaufenden Anschlagriemen ausgebildet ist, der im Übergabebereich im Abstand und parallel zu der Prospekt-Fördervorrichtung verläuft. Auf diese Weise kann der Anschlag den zangenartigen Halter zumindest über einen Teilbereich seiner Bewegung im Übergabebereich begleiten und dabei für eine exakte Ausrichtung des Prospektes in Transportvorrichtung der Prospekt-Fördervorrichtung sorgen. Dabei hängt die Arbeitsfrequenz der Verpackungsmaschine von der Umlaufgeschwindigkeit des Anschlagriemens ab, wobei insbesondere eine vorteilhafte Ausgestaltung gegeben ist, wenn der Anschlagriemen eine Vielzahl von Anschlägen in vorbestimmtem Abstand trägt.

Es sei darauf hingewiesen, daß statt eines Anschlagriemens auch jede andere umlaufende Fördervorrichtüng, beispielsweise eine Anschlagkette oder ein Anschlagband vorgesehen sein kann, die erfindungsgemäß ausdrücklich mit umfaßt sein sollen.

Die Anschläge sind auf der Außenseite des umlaufenden Anschlagriemens montiert und können von diesem lösbar und/oder in Umlaufrichtung des Anschlagriemens verstellbar sein.

Eine sichere Führung des Prospektes im Übergabebereich ist gewährleistet, wenn der Anschlagriemen synchron zu der Prospekt-Fördervorrichtung angetrieben ist, was insbesondere dann gewährleistet ist, wenn dem Anschlagriemen und der Prospekt-Fördervorrichtung ein gemeinsamer Antrieb zugeordnet ist.

Wenn der zangenartigen Halter den Prospekt außermittig ergreift, besteht die Gefahr, daß während des unmittelbaren Übergabevorganges von der Zuführvorrichtung an den zangenartigen Halter eine Schiefstellung des Prospektes auftritt, die durch den Anschlag vermieden werden soll. Aus diesem Grund sollte der Anschlag einen möglichst großen Abstand von dem zangenartigen Halter aufweisen. Eine besonders vorteilhafte Konstellation ist gegeben, wenn die Zuführvorrichtung im Übergabebereich zwischen dem Anschlagriemen und der Prospekt-Fördervorrichtung verläuft.

Bei Wechsel der zu verpackenden Produkte muß die Verpackungsmaschine auf die neuen Verpackungen bzw. Produkte eingestellt werden. Dazu ist in der Regel eine Verstellung der Produktkette und/oder der Faltschachtelkette notwendig. Darüber hinaus muß auch die Prospekt-Fördervorrichtung an die geänderte Einstellung der Produktkette angepaßt werden, woraufhin auch der Anschlagriemen an die neue Einstellung der Prospekt-Fördervorrichtung angepaßt werden muß. Diese Anpassungen lassen sich in besonders einfacher Weise erreichen, wenn in bevorzugter Ausgestaltung der Erfindung vorgesehen ist, daß der Anschlagriemen und die Prospekt-Fördervorrichtung gemeinsam und gleichzeitig, d.h. synchron relativ zur Produktkette verstellbar sind. Dies läßt sich beispielsweise dadurch erreichen, daß die Verstellbewegung einer Verstellspindel sowohl auf die Prospekt-Fördervorrichtung als auch den Anschlagriemen übertragen wird. Dabei kann in Weiterbildung vorgesehen sein, daß gleichzeitig mit dem Anschlagriemen und der Prospekt-Fördervorrichtung auch ein Prospekt-Falzapparat und die Transportbänder der Zuführvorrichtung relativ zur Produktkette verstellt werden, so daß eine gemeinsame Verstellspindel und somit Verstellbewegung für alle genannten Aggregate ausreicht, wodurch die Verstellung und Anpassung relativ einfach zu erreichen ist.

Alternativ ist es auch möglich, die Prospekt-Fördervorrichtung, den Anschlagriemen, den Prospekt-Falzapparat und die Transportbänder der Zuführvorrichtung vom Antrieb der Verpackungsmaschine zu lösen und festzuhalten und dann durch Verstellung des Antriebs der Verpackungsmaschine und somit der Produktkette die relative Verstellbewegung zu erzielen.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1: eine ausschnittsweise Seitenansicht des Übergabebereichs einer Verpackungsmaschine,
- Figur 2: die Ansicht II in Figur 1 und
- Figur 3: eine schematische Darstellung der kinematischen Kopplung der Verstellbewegungen einer Verpackungsmaschine.

Die in den Figuren 1 und 2 ausschnittsweise dargestellte Verpackungsmaschine 10 besitzt eine Produktkette 11, die in Form einer Endloskette umläuft, wobei in Figur 1 nur ein Ausschnitt des oberen Produktkettenabschnitts dargestellt ist. Die Produktkette 11 wird an ihren beiderseitigen Ende in herkömmlicher Weise umgelenkt, wobei die Bewegungsrichtung der Produktkette 11 durch den Pfeil PK angedeutet ist. Auf der Produktkette 11 sind Produktbecher 12 in herkömmlicher Weise angeordnet.

In einem Bereich der Produktkette 11, in dem die Produkte zusammen mit Prospekten P aus der Produktkette 11 ausgestoßen und in eine Faltschachtel eingeschoben werden, läuft eine Prospekt-Fördervorrichtung in Form einer Prospektzangenkette 13, die eine Vielzahl von die Prospekte P aufnehmenden zangenartigen Haltern 14 trägt, unterhalb der Produktkette 11 und parallel zu dieser, wie durch den Pfeil PZK angedeutet ist. Entsprechend der Bewegungsrichtung der Produktzangenkette 13 vor dem Einschubbereich ist unterhalb der Produktkette 11 in einem vertikalen Bereich der Prospektzangenkette 13 ein Übergabebereich U vorgesehen, in dem die Prospekte in die zangenartigen Halter 14 der Prospektzangenkette 13 eingeführt und von diesem übernommen werden.

Die Prospekte P werden in einem nicht dargestellten Falzapparat gefaltet und zwischen aufeinanderliegenden, in Doppelspur laufenden Austragbändern 15a, 15b einer Zuführvorrichtung 15 in Richtung des Pfeile Z in Figur 2 dem Übergabebereich U zugeführt. Die Austragbänder 15a, 15b werden dabei über eine Rolle 43 in eine sich im wesentlichen vertikal erstreckende Laufrichtung parallel zu der Laufrichtung der Prospektzangenkette 13 im Übergabebereich U umgelenkt. In dem an die Rolle 43 anschließenden im wesentlichen vertikalen Abschnitt der Austragbänder 15a und 15b im Übergabebereich U werden die Austragbänder 15a, 15b um einen geringen Winkel auseinandergeführt, indem senkrecht oberhalb des im wesentlichen vertikalen Abschnittes zwei seitlich voneinander beabstandete Umlenkrollen 44, 45 angeordnet sind, mittels der die Austragbänder 15a, 15b zu entgegengesetzten Seiten umgelenkt werden. Hierdurch werden die zwischen den Austragbändern 15a, 15b geförderten Prospekte P im Übergabebereich U der Austragbänder 15a, 15b von diesen freigegeben, so daß sie von der Prospektzangenkette 13 übernommen werden können, die in diesem im wesentlichen vertikalen Abschnitt seitlich neben den Austragbändern 15a, 15b und gleichgerichtet parallel zu diesen verläuft. Die zangenartigen Halter 14 sind dabei im Übergabebereich U in an sich bekannter Weise offengehalten. Die Zuführgeschwindigkeit der Austragbänder 15a, 15b ist größer als die Geschwindigkeit der Prospektzangenkette 13, so daß die Prospekte P durch die Bewegung der Austragbänder 15a, 15b von unten in die geöffneten zangenartigen Halter 14 der Prospektzangenkette eingeführt werden. Die Prospekte werden dann durch das Auseinanderlaufen der Austragbänder 15a, 15b von diesen freigegeben und in der Prospektzangenkette 13 unter Wirkung einer gekrümmten Führung 46 in die horizontale Ausrichtung im wesentlichen parallel zur Produktkette 11 senkrecht vor die einzelnen Produktbecher 12 gestellt, so daß sie in bekannter Weise zusammen mit den Produkten in die Faltschachtel eingeschoben werden können.

Auf der der Prospektzangenkette 13 abgewandten Seite der Austragbänder 15a, 15b ist im Übergabebereich U ein endlos umlaufender Anschlagriemen 16 vorgesehen, der auf seiner Außenseite mehrere im vorbestimmten gegenseitigen Abstand stehende Anschläge 17 trägt. Der Anschlagriemen 16 läuft im Übergabebereich parallel zu dem im wesentlichen vertikalen Abschnitt der Austragbänder 15a, 15b und der Prospektzangenkette 13 und ist synchron zu der Prospektzangenkette 13 angetrieben, wobei die Anschläge 17 so ausgerichtet sind, daß der Prospekt P bei der Übergabe von den Austragbändern 15a, 15b an die zangenartigen Halter 14 der Prospektzangenkette 13 in Transportrichtung exakt ausgerichtet sind, wie Figur 1 zeigt.

Figur 3 zeigt eine schematische Darstellung der kinematischen Kopplung einzelner Aggregate der Verpackungsmaschine. Die Ausgangswelle eines Antriebsmotors 21 treibt eine Riemenscheibe 22, die über einen Riemen mit einer Riemenscheibe 23 in Verbindung steht. Die Riemenscheibe 23 ist über eine lösbare Kupplung 26 mit einer Antriebswelle 20 verbunden, die ein nur schematisch angedeutetes Antriebsrad 13a der Prospektzangenkette 13 treibt. Auf der Antriebswelle 20 sitzt eine weitere Riemenscheibe 25, die über einen Riemen 27 mit einer Riemenscheibe 28 verbunden ist, deren Drehbewegung über ein Getriebe 29 und eine schematisch angedeutete Kardanwelle 30 zur Drehung einer weiteren Riemenscheibe 31 führt, deren Riemen 32 eine Riemenscheibe 33 treibt, die auf einer Welle 37 sitzt, auf der eine Riemenscheibe 16a des Anschlagriemens 16 gelagert ist.

Der Prospektzangenkette 13 ist eine Verstellspindel 18 zugeordnet, die von einem Benutzer zu Verstellzwecken in nicht dargestellter Weise gedreht werden kann.

Um die Prospektzangenkette 13 relativ zu der oben erläuterten Produktkette zu verstellen, wird zunächst die Kupplung 26 gelöst, wodurch die Antriebswelle 20 von dem Antriebsmotor 21 freikommt. Eine vom Benutzer auf die Verstellspindel 18 aufgebrachte Drehbewegung führt zu einer Verstellung der Produktzangenkette 13. Darüber hinaus wird die Verstellbewegung über die Antriebswelle 20, die Riemenscheibe 25, den Riemen 27, die Riemenscheibe 28, das Getriebe 29, die Kardanwelle 30, die Riemenscheibe 31, den Riemen 32, die Riemenscheibe 33 und die Welle 37 auf die Riemenscheibe 16a des Anschlagriemens 16 übertragen, so daß dieser synchron zur Prospektzangenkette 13 verstellt werden kann.

Die Drehbewegung der Welle 37 wird darüber hinaus mittels eines Übertragungsteils 39 in die Drehung einer Verstellwelle 38 umgesetzt, auf der Riemenscheiben der Austragbänder 15a, 15b sitzen, so daß gleichzeitig mit der Verstellung der Prospektzangenkette 13 und des Anschlagriemens 16 auch die Austragbänder 15a, 15b verstellt werden.

Auf der Verstellwelle 38 sitzt darüber hinaus eine Riemenscheibe 36, die über einen Riemen 34 eine Riemenscheibe 35 treibt, die auf einer weiteren Verstellwelle 40 sitzt, die in den nur schematisch dargestellten Falzapparat 41 eingreift, so daß auch dieser bei Drehung der Verstellspindel 18 an die Produktkette angepaßt werden kann.

Nach Beendigung des Verstellvorganges wir die Kupplung 26 wieder in Eingriff gebracht, so daß die Prospektzangenkette 13, der Anschlagriemen 16, die Austragbänder 15a, 15b und der Falzapparat 41 von dem Antriebsmotor 21 angetrieben werden.

## Patentansprüche

1. Verpackungsmaschine mit einer umlaufenden Prospekt-Fördervorrichtung (13), die eine Vielzahl von Haltern (14) zur Aufnahme jeweils eines Prospektes (P) aufweist und mit der der Prospekt (P) vor einem Produktbecher (12) einer Produktkette (11) positionierbar ist, und mit einer Zuführvorrichung (15), mit der der Prospekt (11) in einem Übergabebereich (U) in den Halter (14) der Prospekt-Fördervorrichtung (13) einschiebbar ist, wobei im Übergabebereich (U) ein Anschlag (17) zur Ausrichtung des Prospektes (P) angeordnet ist, dadurch gekennzeichnet, daß der Anschlag (17) an einem endlos umlaufenden Anschlagriemen (16) ausgebildet ist, der im Übergabebereich (U) im Abstand und parallel zu der Prospekt-Fördervorrichtung (13) verläuft.

2. Verpackungsmaschine nach Anspruch 1, dadurch gekennzeichnet, daß der Anschlagriemen (16) eine Vielzahl von Anschlagen (17) in vorbestimmtem Abstand trägt.

3. Verpackungsmaschine nach Anspruch 1 oder 2, dadurch gekennzeichnet, daß der Anschlagriemen (16) synchron zu der Prospekt-Fördervorrichtung (13) angetrieben ist.

4. Verpackungsmaschine nach Anspruch 3, dadurch gekennzeichnet, daß dem Anschlagriemen (16) und der Prospekt-Fördervorrichtung (13) ein gemeinsamer Antrieb (21) zugeordnet ist.

5. Verpackungsmaschine nach einem der Ansprüche 1 bis 4, dadurch gekennzeichnet, daß die Zuführvorrichtung (15) im Übergabebereich (U) zwischen dem Anschlagriemen (16) und der Prospekt-Fördervorrichtung (13) verläuft.

6. Verpackungamaschine nach einem der Ansprüche 1 bis 5, dadurch gekennzeichnet, daß der Anschlagriemen (16) und die Prospekt-Fördervorrichtung (13) synchron relativ zur Produktkette (11) verstellbar sind.

7. Verpackungsmaschine nach Anspruch 6, dadurch gekennzeichnet, daß gleichzeitig mit dem Anschlagriemen (16) und der Prospekt-Fördervorrichtung (13) auch ein Prospekt-Falzapparat (41) und die Zuführvorrichtung (15) relativ zur Produktkette (11) verstellbar sind.
